# FASCICULE DE BREVET EUROPEEN

(11) **EP 0 035 922 B1**
(45) Date de publication et mention de la délivrance du brevet: **20.06.1984**
(21) Numéro de dépôt: 81400240.8
(22) Date de dépôt: 17.02.1981
(51) Int. Cl.: H01P 1/205, H01P 1/219, H01P 7/04

(54) **Dispositif d'accord à capacité variable et filtre hyperfréquences accordable comportant au moins un tel dispositif**
Abstimmungsvorrichtung mit veränderbarer Kapazität und abstimmbares Mikrowellenfilter mit wenigstens einer solchen Vorrichtung
Tuning device with variable capacity and tunable microwave filter with at least one such device

(30) Priorité: 04.03.1980 FR 8004833
(43) Date de publication de la demande: 16.09.1981
(73) Titulaire: THOMSON-CSF, 75008 Paris (FR)
(72) Inventeur: Curtinot, Jea-Claude, F-75360 Paris Cedex 08 (FR); Delestre, Xavier, F-75360 Paris Cedex 08 (FR); Fouillet, Jean, F-75360 Paris Cedex 08 (FR)
(74) Mandataire: Turlèque, Clotilde

## Description

L'invention se rapporte au domaine des filtres hyperfréquences accordables en fréquence et plus particulièrement à un dispositif d'accord à capacité variable pour de tels filtres.

D'une manière générale, les systèmes de transmission et particulièrement les systèmes de télécommunucations sont conçus pour fonctionner dans une bande de fréquence donnée, comportant éventuellement plusieurs canaux et les filtres hyperfréquences du système doivent être accordés sur le canal désiré. Lorsque le système est destiné à fonctionner sur un canal de fréquences fixe, les filtres peuvent être réglés en usine ou lors de leur installation de manière définitive; lorsque le système est destiné à fonctionner successivement sur plusieurs canaux de fréquences, les filtres, dits alors "agiles en fréquence", doivent pouvoir passer rapidement et simplement d'un canal à l'autre. Dans tous les cas, il est nécessaire de prévoir des moyens d'accord des filtres hyperfréquences utilisés, et cet accord sera d'autant plus facile à réaliser que le nombre d'éléments à faire varier sera petit et que leur réglage influencera peu les caractéristiques du filtre autres que la fréquence d'accord.

Les filtres hyperfréquences couramment utilisés sont de plusieurs types: il existe des filtres dont les éléments résonateurs sont des tronçons de ligne, d'autres pour lesquels ces éléments sont en guide d'onde. Les filtres à résonateurs en ligne TEM les plus couramment utilisés sont les filtres intergidités à résonateurs quart d'onde et les filtres en peigen à résonateurs chargés par des éléments capacitifs localisés formant obstacles. Les filtres à résonateurs en guide d'onde quant à eux se distinguent d'après leur mode de fonctionnement: lorsqu'ils travaillent en mode de propagation c'est-à-dire au- dessus de la fréquence de coupure propre du guide, le type le plus utilisé est le filtre à résonateur demi-onde du type série couplé par susceptance selfique; lorsqu'ils travaillent en mode évanescent, c'est-à-dire à une fréquence inférieure à la fréquence de coupure propre du guide, leur structure est du type à résonateurs parallèles couplés par des inverseurs d'admittance et ils comportent alors des obstacles capacitifs localisés.

L'accord des filtres est obtenu en faisant varier la forme des obstacles inductifs ou capacitifs localisés associés aux lignes TEM ou aux guides d'onde pour former le filtre.

L'invention se rapporte précisément aux obstacles de type capacitif et a plus particulièrement pour objet un dispositif d'accord capacitif, utilisable dans tous les filtres comportant des obstacles capacitifs localisés.

Les dispositifs d'accord capacitifs utilisés actuellement sont le plus souvent réalisés à l'aide de plongeurs métalliques pénétrant dans le guide ou la ligne, et le réglage de la capacité est obtenu en faisant varier l'enfoncement de ce plongeur; la variation de la susceptance de l'élément capacitif (liée à la variation de la fréquence d'accord) ainsi obtenue, en fonction de la fréquence, dépend de la configuration physique de cet élément et de la section du guide ou de la ligne; mais d'une manière générale la loi de variation de la fréquence d'accord, en fonction du déplacement du plongeur n'est pas du tout linéaire. De plus, dans les filtres en mode évanescent, les dimensions du guide dans le plan orthogonal à l'axe de propagation sont inférieures à la longueur d'onde correspondant à la fréquence de coupure propre du guide; par conséquent la capacité localisée nécessaire pour obtenir l'accord, qui est d'autant plus grande que la fréquence de travail est basse, doit être logée dans un espace plus petit. L'augmentation de la valeur de la capacité réalisée au moyen de deux plongeurs se faisant face est obtenue en diminuant l'intervalle les séparant. Au-delà d'une certaine limite, cet intervalle est trop petit pour être ajusté avec précision, d'autant plus que les variations de température peuvent, par la dilatation des métaux qu'elles entraînent, créer des variations relatives très importantes de cet intervalle. D'autres types de dispositifs d'accord à capacité variable comportant deux doigts coaxiaux, l'un creux, et l'autre comportant un plongeur déplaçable à l'intérieur du doigt creux permettent de réaliser une variation de capacité. Différents modes de réalisation de tels dispositifs d'accord ont été décrits par exemple dans les brevets français 1 046 593 ou 880 808, dans le brevet anglais 1 163 896, dans le brevet américain 3 273 083 ou dans la demande de brevet allemand 2 412 759. Ces dispositifs ne comportent toujours qu'une composante variable de la capacité déterminant la fréquence d'accord, sa variation étant déterminée par l'enfoncement plus ou moins grand du plongeur.

Mais les gammes de variations de fréquences d'accord de ce type de dispositifs ne permettent pas de réaliser des filtres accordables dans une large bande en conservant des caractéristiques convenables.

L'invention a pour objet un dispositif d'accord à double composante de capacité, qui permet de réaliser de tels filtres.

Suivant l'invention un dispositif d'accord à capacité variable, pour filtre hyperfréquence accordable, comportant deux doigts coaxiaux déplaçables l'unes par rapport à l'autre, un premier doigt étant creux et le second comportant un plongeur susceptible de pénétrer dans la partie creuse du premier doigt et déplaçable par rapport à celui-ci entre une position d'enfoncement minimal où le plongeur et le doigt creux n'ont pas de surfaces latérales en regard et une position d'enfoncement maximal où le plongeur et le doigt creux ont des surfaces latérales en regard maximales, pour déterminer une première composante de la capacité variable, est caractérisé en ce que le second doigt présente en outre une extrémité cylindrique de même diamètre extérieur qu'une extrémité cylindrique du premier doigt ces deux extrémités étant destinées à se faire face par leurs surfaces planes et étant déplaçables l'une par rapport à l'autre, la distance variable entre les surfaces planes en regard des extrémités cylindriques déterminant une seconde composante de la capacité variable.

L'invention a également pour objet un filtre hyperfréquence accordable comportant au moins un tel dispositif d'accord à capacité variable.

L'invention sera mieux comprise et d'autres caractéristiques apparaîtront à l'aide de la description qui suit en référence aux figures annexées.

Les figures 1, 2, 3 et 4 représentent, en section différents modes de réalisation du dispositif d'accord à capacité variable selon l'invention, particulièrement destinés aux filtres à fréquence fixe.

La figure 5 représente un mode de réalisation du dispositif d'accord selon l'invention, particulièrement destiné aux filtres dits "agiles" en fréquence.

Sur toutes les figures, les éléments analogues ont été désignés par les mêmes repères.

La figure 1 représente le mode de réalisation le plus simple du dispositif d'accord selon l'invention. Ce dispositif est représenté en coupe, en place dans un guide 1, 1'. Ce guide peut être un guide d'onde en mode évanescent de section carrée, rectangulaire, ronde ou même ellipsoïdale. 1-1' peut également représenter les parois d'une ligne TEM. Le dispositif capacitif comporte principalement un doigt métallique, 10 fixe dans la paroi 1' est un doigt mobile fileté, 20, la paroi 1 étant taraudée. Un écrou 21 permet de maintenir en place le doigt mobile 20. Le doigt fixe 10 et le doigt mobile 20 sont interpénétrants leurs extrémités ayant des formes complémentaires, l'extrémité du doigt 20 formant plongeur d'accord dans une cavité correspondante formée dans le doigt 10. Pour obtenir l'accord dans une gamme de fréquences donnée, Fₘᵢₙ (fréquence minimum de la gamme) à Fax (fréquence maximum de la gamme), les surfaces en regard minimales sont choisies pour que, lorsque l'extrémité du doigt mobile 20 formant plongeur est à l'enfoncement minimal eₘᵢₙ correspondant à la capacité minimale Cₘᵢₙ, cette capacité Cₘᵢₙ soit la capacité d'accord pour la fréquence la plus haute de la gamme, Fₘₐₓ. Cette capacité dépend essentiellement de la distance d entre les surfaces planes en regard des extrémités des deux doigts 10 et 20 pour cet enfoncement minimal eₘᵢₙ et des surfaces de doigts en regard. La course de l'extrémité du doigt mobile formant plongeur 20 et la hauteur correspondante de la cavité formée dans le doigt fixe 10, ainsi que leurs diamètres respectifs, sont choisis pour que la capacité maximale Cₘₐₓ corresponde à la fréquence minimale Fₘᵢₙ de la gamme de fréquences d'accord souhaitée, les surfaces en regard es deux doigts étant alors maximales. Sur la figure 1, l'enfoncement minimal eₘᵢₙ correspondant à la fréquence Fₘₐₓ a été supposé correspondre à la position des deux doigts telle que l'extrémité du plongeur soit dans le même plan que la surface plane de l'extrémité du doigt 10. Mais cet enfoncement minimal de plongeur correspondant à la fréquence Fₘₐₓ pourrait être plus grand. Ce réglage est lié à la fréquence la plus haute de la bande d'accord.

Dans ce mode de réalisation, il faut noter que la forme extérieure du dispositif d'accord ainsi réalisé varie un peu et que la capacité réalisée évolue dans son ensemble avc l'enfoncement du plongeur, la composante de capacité due au plongeur et la composante de capacité due aux surfaces planes en regard des extrémités des doigts variant en même temps.

Les modes de réalisation représentés sur les figures suivantes sont perfectionnés: ils comportent un doigt mobile comportant un corps mobile permettant l'accord à la fréquence haute de la gamme d'accord et un petit plongeur central, également mobile, introduisant une capacité supplémentaire variable qui s'ajoute à la capacité minimale Cₘᵢₙ correspondant à l'enfoncement minimal du petit plongeur mais qui ne modifie pas la forme extérieure du dispositif d'accord.

Le dispositif d'accord représenté sur la figure 2 comporte un doigt fixe creux 10 et un doigt mobile 20 comportant un corpos, 22, mobile dans la paroi 1, le corps mobile étant maintenu en position par un écrou 21. Ce corps 22 pénètre légèrement dans la cavité du doigt fixe 10. A ce corps mobile creux est associé un petit plongeur mobile 23 vissé dans le corps 22, dont l'enfoncement est susceptible de varier entre un enfoncement minimum eₘᵢₙ, l'extrémité du petit plongeur mobile affleurant alors à l'extrémité du corps mobile 22 et la capacité ainsi réalisée étant une capacité Cₘᵢₙ correspondant à la fréquence la plus haute de la gamme d'accord Fₘₐₓ, et un enfoncement maximum e_{max'} le petit plongeur venant alors en butée à l'intérieur du corps 22 et la capacité ainsi réalisée étant la capacité maximum Cₘₐₓ correspondant à la fréquence minimale de la gamme d'accord. De déplacement du petit plongeur peut être de l'ordre de 5 mm à 1 cm pour couvrir la gamme d'accord; la distance d entre les surfaces planes des deux doigts en regard pour l'enfoncement minimal du plongeur, de l'ordre de 5 dizièmes de millimètre, est ajustée définitivement pour la fréquence la plus élevée de la gamme, et seul le petit plongeur est déplacé pour obtenir les variations de la fréquence d'accord. L'extrémité du doigt 10, avec sa cavité, et l'extrémité du doigt 20, avec la surface plane de l'extrémité cylindrique du corps 22 et le plongeur 23, ont des formes à peu près complémentaires.

La variation de capacité obtenue est telle que la fréquence d'accord varie quasi-linéairement avec l'enfoncement. Le petit plongeur 23 est fixé en position au moyen d'un écrou 24 en prenant appui sur la tête du corps mobile 22.

La figure 3 représente un mode de réalisation analogue mais pour lequel le diamètre extérieur des doigts est grand par rapport au diamètre des extrémités cylindriques dont les faces planes en regard réalisent la capacité minimale et par rapport au diamètre du plongeur qui détermine la capacité variable supplémentaire qui lui est adjoutée. Le doigt fixe 10 et le corps 22 du doigt mobile 20 ont leurs extrémités amincies de façon que les surfaces planes en regard des extrémités des doigts, qui réalisent la capacité minimale Cₘᵢₙ soient assez faibles. Le corps mobile 22 ne pénètre pas dans la cavité du doigt fixe 10. Par contre le creux du doigt fixe 10 et le creux du corps 22 du doigt mobile ont le même diamètre, adapté au diamètre du petit plongeur mobile 23, les extrémités du doigt fixe et l'extrémité du corps du doigt mobile ont donc la même forme. La capacité minimale Cₘᵢₙ est adjustée lorsque le plongeur 23 est placé en position haute à l'enfoncement minimal eₘᵢₙ et comme dans le mode de réalisation de la figure 2, la variation de capacité engendrée par le déplacement du plongeur est telle que la variation de fréquence d'accord est linéaire en fonction du déplacement du plongeur. Les diamètres respectifs du creux du doigt 10 et du plongeur sont tels que le déplacement du plongeur permette de couvrir la gamme de fréquences souhaitée. Un tel mode de réalisation du dispositif d'accord capacitif a permis de couvrir la gamme de fréquences d'accord 1,7 GHz à 2,1 GHz dans un filtre à mode évanescent, c'est-à-dire des fréquences relativement hautes, la capacité initiale pour la fréquence 2,1 GHz étant relativement faible.

Le mode de réalisation représenté sur la figure 4 permet de couvrir une gamme de fréquences relativement plus basse, la capacité Cₘᵢₙ réalisée pour la fréquence la plus haute de la gamme étant plus élevée que dans le mode de réalisation de la figure 3. Pour cela le corps creux 22 a son extrémité découpée de façon à pénétrer dans un creux de diamètre correspondant prévu dans le doigt fixe creux 10. Les extrémités du corps 22 du doigt mobile et l'extrémité du doigt fixe ont donc des formes complémentaires. Les surfaces planes et les surfaces cylindriques en regard du doigt fixe 10 et du corps 22 du doigt mobile 20 permettent de réaliser cette capacité Cₘᵢₙ pour la fréquence la plus haute de la gamme. Le corps 22 est alors fixé au moyen de l'écrou 21. La forme extérieure présentée par le dispositif d'accord à capacité variable dans le guide ne varie pas dans la gamme de fréquence d'accord. La variation de capacité supplémentaire est obtenue, comme dans les modes de réalisation des figures 2 et 3, par un petit plongeur 23, le doigt fixe comportant une seconde partie creuse, mais cette fois d'un diamètre correspondant au diamètre du petit plongeur. Comme précédemment, à partir de l'enfoncement minimal, la fréquence d'accord varie linéairement avec l'enfoncement du plongeur d'accord. Ce mode de réalisation a permis de réaliser un dispositif d'accord à capacité variable permettant l'accord dans la gamme 1,35 GHz à 1,7 GHz d'un filtre hyperfréquences en mode évanescent.

La figure 5 représente un mode de réalisation d'un dispositif d'accord à capacité variable particulièrement destiné aux filtres dits "agiles" en fréquence, c'est-à-dire susceptibles de passer rapidement d'une fréquence d'accord à une autre dans une gamme déterminée. Le doigt fixe 10, le corps 22 du doigt mobile 20 et l'écrou 21 qui lui est lié sont les mêmes que ceux du mode de réalisation de la figure 2, si ce n'est que l'intérieur du corps 22 est lisse et non filetée. Par contre le plongeur mobile 25 a la forme d'un piston lisse susceptible de glisser dans le corps creux 22. Le contact électrique entre le piston 25 et le corps du filtre hyperfréquence est obtenu par l'intermédiaire du corps 22 au moyen d'un embout 26 formant pinces et prolongeant la partie intermédiaire du piston 25.

Comme dans les modes de réalisation décrits ci-dessus la forme extérieure présentée par le dispositif d'accord à capacité variable est invariable quelle que soit la fréquence d'accord. Par conséquent dans toute la gamme de fréquence d'accord, le couplage du résonateur au résonateur voisin ou aux accès du filtre ne varie pas en fonction de la fréquence d'accord. De même, la bande passante est quasi-indépendante de la fréquence d'accord.

Il est à noter de plus que les modes de réalisation du dispositif d'accord à capacité variable décrits ci-dessus conduisent à des filtres très faciles à compenser en température. En effet, la variation de la fréquence d'accord étant une fonction linéaire de l'enfoncement du plongeur d'accord, et les allongements des différents éléments mécaniques constituant les éléments capacitifs suivant également des lois linéaires, les matériaux et les dimensions des éléments les uns par rapport aux autres peuvent être choisis de manière assez simple pour que la compensation du filtre en température puisse être réalisée dans toute la gamme d'accord. Ainsi le coefficient de surtension reste élevé dans toute la gamme de fréquences du filtre. Du fait que le petit plongeur a un diamètre faible par rapport au diamètre extérieur des deux doigts, la course du plongeur est grande par rappot aux modes de réalisation antérieurs et le réglage du filtre en est largement facilité. La résolution en est également largement améliorée.

L'invention n'est pas limitée aux modes de réalisation décrits et représentés. En particulier les formes extérieures du doigt fixe et du doigt mobile ne sont pas limitées aux formes décrites à titre d'exemple non limitatif en référence aux figures 1, 2, 3 et 4 (la figure 5 reprenant en cela la forme représentée sur la figure 2). Les formes sont déterminées à partir de la capacité minimale à réaliser, en particulier en liaision avec le diamètre des doigts et les dimensions des guides dans lesquels les dispositifs d'accord sont placés pour réaliser les filtres.

De plus, pour les filtres agiles en fréquence, il est possible d'utiliser un petit plongeur mobile en forme de piston du type de celui décrit en référence à la figure 5 à la place du plongeur mobile 23 utilisé dans les modes de réalisaticn des figures 2, 3 et 4 pour réaliser des filtres agiles dont les gammes de fréquence sont plus ou moins hautes.

Par ailleurs, le doigt fixe a été, dans tous les modes de réalisation décrits, choisi comme étant le doigt creux, le doigt mobile dans le corps du filtre étant de doigt comportant le plongeur d'accord. Il est bien sür possible de faire le contraire, le doigt mobile par rapport au corps du filtre étant alors le doigt creux et le doigt fixe étant alors le doigt comportant le plongeur d'accord, le plongeur d'accord étant alors mobile dans un doigt fixe.

L'invention a également pour objet un filtre hyperfréquence accordable comportant au moins un tel dispositif d'accord à capacité variable, ce filtre pouvant être un filtre du type en guide d'onde à mode évanescent ou un filtre du type à ligne TEM comportant des éléments capacitifs localisés.

## Revendications

1. Dispositif d'accord à capacité variable, pour filtre hyperfréquence accordable, comportant deux doigts coaxiaux déplaçables l'un par rapport à l'autre, un premier doigt (10) étant creux et le second (20) comportant un plongeur susceptible de pénétrer dans la partie creuse du premier doigt (10) et déplaçable par rapport à celui-ci entre une position d'enfoncement minimal où le plongeur et le doigt creux n'ont pas de surfaces latérales en regard et une position d'enfoncement maximal où le plongeur et le doigt creux ont des surfaces latérales en regard maximales, pour déterminer une première composante de la capacité variable, caractérisé en ce que le second doigt présente en outre une extrémité cylindrique de même diamètre extérieur qu'une extrémité cylindrique du premier doigt, ces deux extrémités étant destinées à se faire face par leurs surfaces planes et étant déplaçables l'une par rapport à l'autre, la distance variable (d) entre les surfaces planes en regard des extrémités cylindriques déterminant une seconde composante de la capacité variable.

2. Dispositif d'accord selon la revendication 1, caractérisé en ce que le second doigt (20) formé d'un corps cylindrique prolongé par un plongeur est monobloc, le déplacement du plongeur par rapport au doigt creux (10) étant obtenu par déplacement du doigt mobile (20) dans son ensemble, les deux composantes de la capacité variable variant en même temps.

3. Dispositif d'accord selon la revendication 1, caractérisé en ce que le second doigt (20) comporte un corps creux (22) et un plongeur (23, 25) mobile par rapport au corps creux (22) de ce même doigt suivant leur axe commun pour réaliser la première composante de la capacité variable par enfoncement du plongeur (23, 25) dans le doigt creux (10), la seconde composante de la capacité variable étant ajustée, lorsque le plongeur est en position d'enfoncement minimum, par ajustement de la distance (d) entre les surfaces planes des extrémités cylindriques des doigts en déplaçant l'un des deux doigts dans sons ensemble, dans le corps du filtre, cette capacité minimum déterminant la fréquence d'accord maximum du dispositif, la forme extérieure du dispositif d'accord étant alors conservée lors de la variation d'enfoncement du plongeur.

4. Dispositif d'accord selon la revendication 3, caractérisé en ce que le second doigt (20) comportant le plongeur mobile (23) est le doigt mobile.

5. Dispositif d'accord selon la revendication 3, caractérisé en ce que le doigt creux (10) est le doigt mobile.

6. Dispositif d'accord selon l'une quelconque des revendications 3 à 5, caractérisé en ce que le corps creux (22) du second doigt a une surface interne filetée, la surface externe du plongeur (23) étant également filetée et la variation d'enfoncement du plongeur (23) étant obtenue par vissage de celui-ci dans le corps creux (22) correspondant.

7. Dispositif d'accord selon l'une quelconque des revendications 3 à 5, caractérisé en ce que la surface interne du corps creux (22) du second doigt est lisse, le plongeur ayant la forme d'un piston (25) susceptible de glisser dans le corps creux correspondant pour obtenir la variation d'enfoncement, des contacts à pinces (26) solidaires du plongeur venant en appui sur la surface interne du corps creux pour assurer le contact électrique entre le plongeur (25) et le corps creux (22).

8. Dispositif d'accord selon l'une quelconque des revendications 3 à 7, caractérisé en ce que les extrémités du premier et du second doigt ont des formes complémentaires de telle manière que l'un des doigts pénètre dans l'autre, leurs surfaces en regard étant formées, en plus des surfaces cylindriques, de surfaces planes déterminant par leur distance adjustable et leurs dimensions la seconde composante de la capacité variable, cette seconde composante étant, à l'enfoncement minimal du plongeur, la capacité minimale du dispositif d'accord ainsi formé.

9. Dispositif d'accord selon l'une quelconque des revendications 3 à 7, caractérisé en ce que les extrémités du premier doigt (10) et du corps creux (22) du second doigt (20) ont la même forme et déterminent, par la distance adjustable entre leurs surfaces planes en regard, la seconde composante de la capacité variable qui est la capacité minimale du dispositif d'accord ainsi réalisé.

10. Filtre hyperfréquence accordable comportant au moins un dispositif d'accord à capacité variable selon l'une quelconque des revendications précédentes.

## Patentansprüche

1. Abstimmvorrichtung mit veränderlicher Kapazität für einen abstimmbaren Hyperfrequenzfilter, umfassend zwei in bezug auf einander bewegliche koaxiale Finger, wobei ein erster Finger (10) hohl ausgebildet ist und der zweite Finger (20) einen Plungerkolben aufweist, der in den hohlen Teil des ersten Fingers (10) eindringte und in bezug auf den letzteren zwischen einer Minimaleindringstellung, bei der der Plungerkolben und der Hohlfinger keine einander gegenüberliegende Seitenwandungen besitzen und einer Maximaleindringstellung, bei der der Plungerkolben und der Hohlfinger maximale einander gegenüberliegene Seitenwandungen besitzen, um eine erste Komponente der veränderlichen Kapazität zu bestimmen, dadurch gekennzeichnet, dass der zweite Finger ferner einen zylindrischen Endteil aufweist, der den gleichen Aussendurchmesser bie ein zylindrischer Endteil des ersten Fingers besitzt, wobei diese beiden Endteile sich mit ihren ebenen Flächen einander gegenüberliegen und in bezug aufeinander beweglich sind, und wobei der veränderliche Abstand (d) zwischen den sich gegenüberliegenden ebenen Flächen der zylindrischen Endteile eine zweite Komponente der veränderlichen Kapazität bestimmen.

2. Abstimmvorrichtung nach Anspruch 1, dadurch gekennzeichnet, dass der aus einem durch eine Plungerkolben verlängerten zylindrischen Körper bestehende zweite Finger (20) einstückig ausgebildet ist, wobei die Bewegung des Plungerkolbens in bezug auf den Hohlfinger (10) durch eine Bewegung der Gesamtheit des beweglichen Fingers (20) bewirkt wird, sodass die beiden Komponenten der veränderlichen Kapazität sich gleichzeitig ändern.

3. Abstimmvorrichtung nach Anspruch 1, dadurch gekennzeichnet, dass der zweite Finger (20) einen Hohlkörper (22) und einen Plungerkolben (23, 25) umfasst, der längs ihrer gemeinsamen Achse in bezug auf den Hohlkörper (22) dieses Fingers beweglich ist, um die erste Komponente der veränderlichen Kapazität durch das Eindring des Plungerkolbens (23, 25) in den Hohlfinger (10) zur verwirklichen, während die zweite Komponente der veränderlichen Kapazität bei in der Minimaleindringstellung befindlichen Plungerkolben durch Einstellen des Abstandes (d) zwischen den ebenen Flächen der zylindrischen Endteile vermittels Verstellens der Gesamtheit eines der beiden Finger im Filterkörper eingestellt wird, wobei diese Minimalkapazität die Maximalabstimmfrequenz der Vorrichtung bestimmt und die äussere Gestalt der Abstimmvorrichtung dann bei Veränderung der Eindringtiefe des Plungerkolbens beibehalten wird.

4. Abstimmvorrichtung nach Anspruch 3, dadurch gekennzeichnet, dass der den beweglichen Plungerkolben (23) aufweisende zweite Finger (20) den beweglichen Finger bildet.

5. Abstimmvorrichtung nach Anspruch 3, dadurch gekennzeichnet, dass der Hohlfinger (10) den beweglichen Finger bildet.

6. Abstimmvorrichtung nach einem der Ansprüche 3 bis 5, dadurch gekennzeichnet, dass der Hohlkörper (22) des zweiten Fingers eine mit Gewinde versehene Innenfläche besitzt und die Aussenfläche des Plungerkolbens (23) ebenfalls ein Gewinde aufweist, wobei die Veränderung der Eindringtiefe des Plungerkolbens (23) durch Verschrauben desselben im zugehörigen Hohlkörper (22) erzielt wird.

7. Abstimmvorrichtung nach einem der Ansprüche 3 bis 5, dadurch gekennzeichnet, dass die Innenfläche des Hohlkörpers (22) des zweiten Fingers glatt ist, während der Plungerkolben zwecks Erzielung der Veränderung der Eindringtiefe als im zugehörigen Hohlkörper gleitbar angeordneter Schubkolben (25) ausgebildet ist, wobei mit dem Plungerkolben fest verbundene Klemmkontakte (26) sich an der Innenfläche des Hohlkörpers abstützen, um den elektrischen Kontakt zwischen dem Plungerkolben (25) und dem Hohlkörper (22) zu sichern.

8. Abstimmvorrichtung nach einem der Ansprüche 3 bis 7, dadurch gekennzeichnet, dass die Endteile des ersten und des zweiten Fingers komplementäre Formen besitzen, derart, dass ihre einander gegenüberliegenden Flächen zusätzlich zu den zylindrischen Flächen ebene Flächen aufweisen, deren gegenseitiger veränderlicher Abstand und deren Abmessungen die zweite Komponente der veränderlichen Kapazität bestimmen, wobei diese zweite komponente bei Minimaleindringtiefe des Plungerkolbens die Minimalkapazität der derart gestalteten Abstimmvorrichtung darstellt.

9. Abstimmvorrichtung nach einem der Ansprüche 3 bis 7, dadurch gekennzeichnet, die Endteile des ersten Fingers (10) und des Hohlkörpers (22) des zweiten Fingers (20) die gleiche Form besitzen und durch den veränderlichen Abstand zwischen ihren einander gegenüberliegenden ebenen Flächen die zweite Komponente der veränderlichen Kapazität bestimmen, die die Minimalkapazität der derart gestalteten Abstimmvorrichtung darstellt.

10. Abstimmbarer Hyperfrequenzfilter mit wenigstens einer Abstimmvorrichtung mit veränderlicher Kapazität nach einem der vorstehenden Ansprüche.

## Claims

1. Variable capacity tuning device, for tunable hyperfrequency filter, comprising two coaxial fingers movable with respect to each other, a first finger (10) being hollow and the second (20) comprising a plunger adapted to penetrate in the hollow part of the first finger (10) and movable with respect to it between a minimal sinking position where the plunger and the hollow finger have no opposite facing lateral surfaces and a maximal sinking position where the plunger and the hollow finger have maximal opposite facing lateral surfaces, in order to determine a first variable capacity component, charactei ized in that the second finger presents furthermore a cylindrical end having the same external diameter as a cylindrical end of the first finger, these two ends being intended to oppose each other by their plane faces and being movable with respect to each other, the variable distance (d) between the opposite facing plane surfaces of the cylindrical ends determining a second component of variable capacity.

2. Tuning device according to claim 1, characterized in that the second finger (20) formed of a cylindrical body extended by a plunger is an integral part, the displacement of the plunger with respect to the hollow finger (10) being obtained by displacement of the whole of the movable finger (20), the two components of the variable capacity varying at the same time.

3. Turning device according to claim 1, characterized in that the second finger (20) comprises a hollow body (22) and a plunger (23, 25) moveable with respect to the hollow body (22) of the same finger along their common axis in order to realize the first component of the variable capacity by sinking of the plunger (23, 25) in the hollow finger (10), the second component of the variable capacity being adjusted, when the plunger is in minimum sinking position, by adjusting the distance (d) between the plane surfaces of the cylindrical ends of the fingers by displacing one of the two fingers in its entirety, in the body of the filter, this minimum capacity determining the maximum tuning frequency of the device, the external shape of the tuning device thus being preserved during the sinking variation of the plunger.

4. Tuning device according to claim 3, characterized in that the second finger (20) comprising the moveable plunger (23) is the moveable finger.

5. Tuning device according to claim 3, characterized in that the hollow finger (10) is the moveable finger.

6. Tuning device according to any one of claim 3 to 5, characterized in that the hollow body (22) of the second finger has a threaded internal surface, the external surface of the plunger (23) being equally threaded and the sinking variation of the plunger (23) being ob- taiiied by screwing it in the corresponding hollow body (22).

7. Tuning device according to any one of claims 3 to 5, characterized in that the internal surface of the hollow body (22) of the second finger is smooth, the plunger having the shape of a piston (25), adapted to slide in the corresponding hollow body in order to obtain the sinking variation, clamp contacts (26) integral with the plunger bearing on the internal surface of the hollow body in order to ensure the electric contact between the plunger (25) and the hollow body (22).

8. Tuning device according to any one of claims 3 to 7, characterized in that the ends of the first and of the second finger have complementary shapes such that one of the fingers penetrates in the other, their opposite facing surfaces being formed, in addition to the cylindrical surfaces, of planes surfaces determining by their adjustable distance and their dimensions the second component of the variable capacity, this second component being, at the minimal sinking of the plunger, the minimal capacity of the tuning device thus formed.

9. Tuning device according to any one of claims 3 to 7, characterized in that the ends of the first finger (10) and of the hollow body (22) of the second finger (20) have the same shape and determine, by the adjustable distance between their opposite facing plane surfaces, the second component of the variable component that is the minimal capacity of the tuning device thus realized.

10. Tunable hyperfrequency filter comprising at least one variable capacity tuning device according to any one of the preceding claims.
